# EUROPÄISCHE PATENTSCHRIFT

(11) **EP 2 826 629 B1**
(45) Veröffentlichungstag und Bekanntmachung des Hinweises auf die Patenterteilung: **20.01.2021**
(21) Anmeldenummer: 14002352.4
(22) Anmeldetag: 09.07.2014
(51) Int. Cl.: B41J 2/175

(54) **Steuermodul zur Anbringung auf einer Verbrauchsmaterialkartsche und Tintenkartusche für einen Drucker**
Control module for attachment to a cartridge for consumable materials and ink cartridge for a printer
Module de commande destiné à l'installation d'une cartouche de consommable et cartouche d'encre pour une imprimante

(30) Priorität: 19.07.2013 DE 202013006492 U
(43) Veröffentlichungstag der Anmeldung: 21.01.2015
(73) Patentinhaber: Artech GmbH design + production in plastic, 44149 Dortmund (DE)
(72) Erfinder: Franke, Andreas, D-58239 Schwerte (DE); Bank, Gerald, D-44379 Dortmund (DE)
(74) Vertreter: Richly & Ritschel Patentanwälte PartG mbB

(56) Entgegenhaltungen:
- DE-A1-102011 003 344

## Beschreibung

Steuermodul zur Anbringung auf einer Verbrauchsmaterialkartusche, mit
- einem Speicherbauelement mit Steuerlogik und Speicherzellen,
- Kontaktelementen die mit dem Speicherbauelement verbunden sind und die an Druckerkontakte anschließbar sind,
gekennzeichnet durch
mindestens ein Schaltelement, welches in einer Stromversorgungsleitung zwischen einem Stromspeicher und dem Speicherbauelement angeordnet ist,
wobei das Schaltelement einen Steuereingang aufweist,
wobei der Steuereingang mit einem Kontaktelement des Steuermoduls verbunden ist,
wobei das Schaltelement dazu eingerichtet ist, die Stromversorgungsleitung zu schließen, wenn ein aktivierendes Steuersignal an dem Steuereingang anliegt,
wobei das Schaltelement dazu eingerichtet ist, die Stromversorgungsleitung zu unterbrechen, wenn kein aktivierendes Steuersignal an dem Steuereingang anliegt,
wobei das Steuersignal das Steuersignal eines Druckers ist, das dieser vor Beginn eines Datenaustauschs zwischen Drucker und Steuermodul abgibt.

Eine Verbrauchsmaterialkartusche, nämlich eine Tintenkartusche mit einem derartigen Steuermodul ist ebenfalls Gegenstand der Erfindung.

Im Stand der Technik sind Drucker, beispielsweise Tintenstrahl-Drucker, in einer Vielzahl von unterschiedlichen Ausführungsformen bekannt. Zur Versorgung mit Verbrauchsmaterial werden in der Regel austauschbare Einweg-Verbrauchsmaterialbehälter, sogenannte Verbrauchsmaterialkartuschen verwendet, beispielsweise Tintenkartuschen. Diese werden zum Betrieb in entsprechende Kartuschenaufnahmevorrichtungen in dem Drucker eingesetzt. Wenn eine Verbrauchsmaterialkartusche leer ist, wird sie aus der Kartuschenaufnahmevorrichtung entnommen, entsorgt und durch eine gefüllte Kartusche ersetzt oder mit Tinte oder Toner wiederbefüllt.

Es ist weiterhin bekannt, Tintenkartuschen mit einem elektronischen Steuermodul zu versehen, beispielsweise mit einem elektrisch wiederbeschreibbaren Speicherbauelement (Speicherchip), das seinerseits ein Array von Speicherzellen zur Aufnahme der Dateninhalte und eine Steuerlogik (Speicherverwaltungsschaltung) zum Zugriff auf die Speicherzellen umfasst. Die Steuerlogik ist mit elektrischen Kontaktelementen verbunden, das sind von außen zugängliche Kontaktflächen. Wird die Tintenkartusche in einen Drucker eingesetzt, treffen die Kontaktelemente auf Drucker-Kontakte, beispielsweise Kontaktfedern, die in der Kartuschenaufnahmevorrichtung des Druckers angebracht sind. Diese Drucker-Kontaktelemente sind intern mit den Steuerbusleitungen des Druckers verbunden. Über die Steuerbusleitungen werden von dem Drucker zum einen die Versorgungsspannung für das Speicherbauelement und zum anderen Daten übertragen, in der Regel nach einem seriellen Datenübertragungsprotokoll. Die Steuerlogik dient zur Durchführung von Ein- und Ausgabeoperationen von über den Steuerbus gesendeten Daten in das bzw. aus dem Speicherzellen. Dadurch können vom Drucker Daten aus dem Speicherbauelement der Tintenkartusche ausgelesen werden, beispielsweise zu Typ, Tinte, Farbe (Tinten-Farbe) etc., und es können Daten in den Speicher geschrieben werden, beispielsweise zum aktuellen Rest-Tintenfüllstand.

Durch die Speicherung der Tintenfüllstands-Daten kann ein Benutzer jederzeit über einen angeschlossenen Rechner über den aktuellen Tintenfüllstand einer Tintenkartusche informiert werden, und gegebenenfalls aufgefordert werden, eine in Kürze verbrauchte Tintenkartusche rechtzeitig zu ersetzen.

Im Stand der Technik ist in der EP 2 316 656 A1 eine Tintenkartusche mit einem Steuermodul beschrieben, welches ein Speicherbauelement mit Steuerlogik und Speicherzellen aufweist. Über die Steuerlogik tauscht der Drucker wie oben geschildert Daten mit dem Speicherbauelement (memory array) aus. Das Steuermodul weist eine Mehrzahl von Kontaktelementen auf, die mit dem Speicherbauelement verbundene Stromversorgungs- und Daten-Kontaktelemente, sogenannte erste Kontaktelemente, umfassen, sowie sogenannte zweite Kontaktelemente, die als Detektions-Kontaktelemente (SN und SP) genutzt werden um festzustellen, ob die Tintenkartusche korrekt in die Kartuschenaufnahme des Druckers eingesetzt ist und sämtliche Kontaktelemente mit den korrespondierenden Drucker-Kontaktelementen elektrisch leitend verbunden sind. Die Kontaktelemente sind in Reihen nebeneinander angeordnet.

Eine Besonderheit des beschriebenen Steuermoduls ist, daß ein Kontaktelement zur Stromversorgung des Steuermoduls (Stromversorgungs-Kontaktelement VDD) in einer Reihe zwischen zwei Detektions-Kontaktelementen angeordnet ist. Dadurch soll der Vorteil erreicht werden, daß der einwandfreie Anschluß des zum Betrieb des Steuermoduls besonders wichtigen Stromversorgungs-Kontaktelements mit besonderer Sicherheit detektiert werden kann.

Ein Nachteil ist jedoch, daß bei der beschriebenen Anordnung das Stromversorgungs-Kontaktelement in derselben Kontaktreihe und damit relativ nahe bei den Detektions-Kontaktelementen liegen muß, wodurch die Gefahr von Kurzschlüssen zwischen dem Stromversorgungs-Kontaktelement und den Detektions-Kontaktelementen besteht. Diese Anordnung kann im Stand der Technik auch nicht verändert werden, da ansonsten das Steuermodul nicht mehr vom Drucker mit Strom versorgt werden kann.

Ein weiterer Stand der Technik in DE 10 2011 003344 A1 offenbart eine Tintenpatrone welche eine Batterie umfasst die einen Speicherabschnitt mit Strom versorgt. Ein mechanischer Schalter an der Tintenpatrone steuert die Stromversorgung der Bauteile der Tintenpatrone indem er in Kontakt mit einer Wandoberfläche des Anbringabschnitts des Druckers tritt oder von dieser wegbewegt wird.

Angesichts der vorangehend erläuterten Probleme im Stand der Technik liegt der Erfindung die Motivation zugrunde, ein Steuermodul und eine Verbrauchsmaterialkartusche (Tintenkartusche) mit einem derartigen Steuermodul zur Verfügung zu stellen, welches Kurzschlüsse zwischen der Versorgungsspannung und den übrigen Kontaktelementen sicher vermeidet und zu einer höheren Funktionssicherheit führt.

Zur Lösung der vorgenannten Problematik wird erfindungsgemäß ein Steuermodul und eine Verbrauchsmaterialkartusche (Tintenkartusche oder Tonerkartusche) mit einem derartigen Steuermodul vorgeschlagen, das mindestens ein Schaltelement aufweist, welches in einer Stromversorgungsleitung zwischen einem Stromspeicher und dem Speicherbauelement angeordnet ist,
wobei das Schaltelement einen Steuereingang aufweist und abhängig von einem an diesem Steuereingang anliegenden Steuersignal die Stromversorgungsleitung schließt oder unterbricht, und der Steuereingang mit einem Kontaktelement des Steuermoduls verbunden ist.

Der wesentliche Unterschied des erfindungsgemäßen Steuermoduls zum Stand der Technik besteht darin, daß das Steuermodul eine unabhängige Stromversorgung für das Speicherbauelement einschließlich Steuerlogik und Speicherzellen aufweist. Dadurch ist es prinzipiell möglich, Daten in die Speicherzellen zu schreiben oder aus diesen zu lesen, ohne daß das Stromversorgungs-Kontaktelement des Steuermoduls mit dem Drucker verbunden ist. Als Folge daraus kann das Stromversorgungs-Kontaktelement am Steuermodul weggelassen werden.

Der besondere Vorteil des erfindungsgemäßen Steuermoduls ergibt sich daraus, daß die Stromversorgung des Speicherbauelements autonom, d.h. unabhängig vom Anschluß des Stromversorgungs-Kontaktelements an den Drucker durch die im Stromspeicher gespeicherte Energie erfolgen kann: Dadurch kann das Stromversorgungs-Kontaktelement am Steuermodul nämlich einfach ersatzlos wegfallen. Entsprechend wird die Wahrscheinlichkeit eines Kurzschlusses mit den übrigen Kontaktelementen verringert. Die Stromversorgung des Speicherbauelements wird durch ein Steuersignal nur dann eingeschaltet, wenn tatsächlich Daten zwischen Drucker und Steuermodul ausgetauscht werden sollen. Dies geschieht über einen Steuereingang, der vom Drucker mit einem Signal "Steuermodul aktivieren" (chip enable) oder "Steuermodul zurücksetzen" (chip reset) angesteuert wird. Derartige Signale gibt der Drucker nämlich immer vor Beginn eines Datenaustausches ab. Die restliche Zeit, also wenn kein aktivierendes Signal anliegt, bleibt das erfindungsgemäße Schaltelement gesperrt, d.h. die Stromversorgung des Steuermoduls bleibt abgeschaltet. Diese bedarfsweise Aktivierung trägt dazu bei, daß der erfindungsgemäße Stromspeicher jeweils nur für kurze Zeit beansprucht wird, dadurch kann er mit relativ kleiner Kapazität dimensioniert werden, beispielsweise in Form einer Miniaturbatterie (Knopfzelle) oder eines wiederaufladbaren Akkus oder Kondensators.

Als Schaltelement wird bevorzugt ein Halbleiter-Schalter wie etwa ein Transistor, vorzugsweise ein FET (Feldeffekt-Transistor) eingesetzt, vorzugsweise in MOS-Technologie.

Eine bevorzugte Ausführungsform des Steuermoduls sieht vor, daß das Schattelement an eine Zeitgeberschaltung angeschlossen ist. Diese bewirkt, daß das Schaftelement nach dem Auftreten eines Steuersignals für eine bestimmte, vorgegebene Zeitdauer eingeschaltet bleibt. Dadurch wird sichergestellt, daß das Steuermodul für den Datenaustausch hinreichend lange eingeschaltet bleibt, auch wenn das Steuersignal selbst nur ein kurzer Impuls ist. Eine Zeitgeberschaltung kann einfach durch eine Kondensatorschaltung realisiert werden mit einem Kondensator, der parallel zum Steuereingang gegen Masse eingesetzt wird.

Vorteilhaft kann es weiterhin sein, daß das Steuermodul mit einer Stromerzeugungseinrichtung ausgerüstet ist. Hierzu kann beispielsweise ein mikromechanischer Generator vorgesehen sein, der die Bewegung des Druckkopfes im Druckbetrieb in elektrische Energie umwandelt ("micro energy harvester"), oder eine Fotozelle, die Licht in Strom umwandelt oder dergleichen. Durch die Stromerzeugungsvorrichtung kann der Stromspeicher aufgeladen werden, so daß dieser insgesamt kleiner dimensioniert werden kann und auch auf lange Zeit besonders funktionssicher bleibt.

Im Folgenden wird die Erfindung anhand von Zeichnungen näher erläutert. Im Einzelnen zeigen:
- Fig.1: ein erfindungsgemäßes Steuermodul,
- Fig.2: ein elektrisches Schaltbild eines erfindungsgemäßen Steuermoduls gemäß Fig.1,
- Fig.3: eines Steuermodul nach dem Stand der Technik,
- Fig.4: ein elektrisches Schaltbild eines Steuermoduls nach dem Stand der Technik gemäß Fig.3,
- Fig.5: eine Tintenkartusche mit einem erfindungsgemäßen Steuermodul:

In Fig.1 zeigt eine Ansicht auf die Vorderseite eines erfindungsgemäßen Steuermoduls.

Das Steuermodul 1 ist bevorzugt auf einer Leiterplatte aus Isoliermaterial, einer sogenannten Platine 2 aufgebaut. Auf dieser sind elektrisch leitende Kontaktelemente 10, 11, 12, 13, 14 und 15 ausgebildet. Die Kontaktelemente 10, 11, 13 und 14 sind mit einem schematisch angedeuteten Speicherbauelement 3 verbindbar, welches auf der Vorder- oder Rückseite der Platine 2 angeordnet sein kann. Im Einzelnen haben sie die Funktionen:
10: Speicherbauelement Aktivieren / Zurücksetzen (chip enable/Reset = CE/RST),
11: Takt (clock = SCK),
13: Masseleitung (GND bzw. VSS), und
14: Datensignale (SDA).
Die Kontaktelemente 12 und 15 sind nicht mit dem Speicherbauelement 3, sondern über einen Widerstand 4 miteinander verbunden. Diese beiden Kontaktelemente 12 und 15 dienen als Detektions-Kontaktelemente (SN und SP), d.h. der Drucker erkennt eine Tintenkartusche nur dann als korrekt eingesetzt, wenn er zwischen seinen Drucker-Kontaktelementen, welche die Kontaktelemente 12 und 15 kontaktieren sollen, den vorgegebenen Wert des Widerstands 4 erfasst.

Die Schaltung des erfindungsgemäßen Steuermoduls 1 ist in Fig.2 schematisch wiedergegeben. Das Speicherbauelement 3 ist über Datenleitungen direkt mit den Kontaktelementen 11 (SCK) und 14 (SDA) verbunden, sowie über die Masseverbindung mit dem Masse-Kontaktelement 13 (GND).

Die erfindungsgemäße Besonderheit besteht darin, daß die StromversorgungsLeitung 5 (VDD) des Speicherbauelements 3 nicht mit einem der genannten Kontaktelemente, sondern über ein Schaltelement 6 mit einem Stromspeicher 7, beispielsweise einer Batterie oder einem Akku verbunden ist. Das Schaltelement 6 ist in der dargestellten Ausführung als MOS-FET ausgebildet, d.h. als TransistorSchalter, dessen Steuereingang 8 an das Kontaktelement 10 (chip enable CE/ reset RST) angeschlossen ist.

Dem Steuereingang 8 ist eine aus dem Kondensator C, den Widerständen R1 und R2 sowie der Diode D gebildete Zeitgeberschaltung vorgeschaltet.

Das erfindungsgemäße Steuermodul 1 wird aktiviert, wenn der Drucker einen Steuerimpuls auf das Kontaktelement 10 abgibt, das ist jedes Mal der Fall vor einer Datenübertragung, also dem Lesen von Daten aus dem oder dem Schreiben von Daten in das Speicherbauelement 3. Der Steuerimpuls gelangt an den Steuereingang 8 des Schaltelements 6, so daß dieses durchschaltet und den Stromversorgungs-Anschluß 5 (VDD) des Speicherbauelements 3 mit dem Stromspeicher 7 verbindet. Durch die Zeitgeberschaltung C, R1, R2, D bleibt das Schaltelement 6 für eine voreingestellte Zeitdauer durchgeschaltet, weiche für die Durchführung der Datenübertragung ausreichend ist

In Fig.4 ist das Schaltbild eines im Stand der Technik bekannten Steuermoduls 22 wiedergegeben, wobei für die gleichen Funktionselemente dieselben Bezugszeichen wie in Fig.1 verwendet werde. Dieses kann nur vom Drucker mit Strom versorgt werden. Daraus ergibt sich die Notwendigkeit, es durchgehend über eine feste Leitungsverbindung und ein Stromversorgungs-Kontaktelement 16 mit dem Drucker zu verbinden.

Ein entsprechend gestaltetes Steuermodul 22 wird in Fig.3 gezeigt. Dabei ist deutlich erkennbar, wie das Stromversorgungs-Kontaktelement 16 unmittelbar neben einem Detektions-Kontaktelement 12 angeordnet ist, wodurch die Gefahr von Kurzschlüssen zwischen dem Stromversorgungs-Kontaktelement 16 und den Detektions-Kontaktelementen 12, 15 besteht.

Im Vergleich zu der bekannten Ausführung eines Steuermoduls 22 wie in Fig.3 hat das in Fig.1 dargestellte erfindungsgemäße Steuermodul 1 den Vorteil, daß kein Stromversorgungs-Kontaktelement (16 in Fig.3) vorhanden ist.

Das erfindungsgemäße Steuermodul 1 kann wie im Stand der Technik bekannt an einer Verbrauchsmaterialkartusche, beispielsweise einer Tintenkartusche 100 wie in Fig.5 dargestellt, angebracht werden.

### Bezugszeichenliste

1. Steuermodul
2. Platine (Leiterplatte)
3. Speicherbauelement
4. Widerstand
5. Stromversorgungs-Anschluß (VDD)
6. Schaltelement
7. Stromspeicher
8. Steuereingang
9. -
10. Kontaktelement (CE/RST)
11. Kontaktelement (SCK)
12. Kontaktelement (SN)
13. Kontaktelement (GND)
14. Kontaktelement (SDA)
15. Kontaktelement (SP)
16. Kontaktelement (VDD)
22. Steuermodul
100. Tintenkartusche
C Konsensator
R1 Widerstand
R2 Widerstand
D Diode

## Patentansprüche

1. Steuermodul (1) zur Anbringung auf einer Verbrauchsmaterialkartusche, mit
• einem Speicherbauelement (3) mit Steuerlogik und Speicherzellen,
• Kontaktelementen (10, 11, 13, 14) die mit dem Speicherbauelement (3) verbunden sind und die an Druckerkontakte anschließbar sind,
**gekennzeichnet durch**
mindestens ein Schaltelement (6), welches in einer Stromversorgungsleitung (5) zwischen einem Stromspeicher (7) und dem Speicherbauelement (3) angeordnet ist,
wobei das Schaltelement (6) einen Steuereingang (8) aufweist,
wobei der Steuereingang (8) mit einem Kontaktelement (10) des Steuermoduls (1) verbunden ist,
wobei das Schaltelement (6) dazu eingerichtet ist, die Stromversorgungsleitung (5) zu schließen, wenn ein aktivierendes Steuersignal an dem Steuereingang (8) anliegt, wobei das Schaltelement (6) dazu eingerichtet ist, die Stromversorgungsleitung (5) zu unterbrechen, wenn kein aktivierendes Steuersignal an dem Steuereingang (8) anliegt, wobei das Steuersignal das Steuersignal eines Druckers ist, das dieser vor Beginn eines Datenaustauschs zwischen Drucker und Steuermodul abgibt.

2. Steuermodul nach Anspruch 1, **dadurch gekennzeichnet, dass** der Stromspeicher (7) eine Batterie ist.

3. Steuermodul nach Anspruch 1, **dadurch gekennzeichnet, dass** der Stromspeicher (7) wiederaufladbar ausgebildet ist.

4. Steuermodul nach Anspruch 1, **dadurch gekennzeichnet, dass** das Schaltelement (6) an eine Zeitgeberschaltung (D, C, R1, R2) angeschlossen ist.

5. Steuermodul nach Anspruch 1, **dadurch gekennzeichnet, dass** das Steuermodul (1) einer Stromerzeugungseinrichtung aufweist.

6. Verbrauchsmaterialkartusche (100), an der ein Steuermodul (1) angebracht ist, mit
• einem Speicherbauelement (3) mit Steuerlogik und Speicherzellen,
• Kontaktelement (10, 11, 13, 14) die mit dem Speicherbauelement (3) verbunden sind und die an Druckerkontakte anschließbar sind,
**gekennzeichnet durch**
mindestens ein Schaltelement (6), welches in einer Stromversorgungsleitung (5) zwischen einem Stromspeicher (7) und dem Speicherbauelement (3) angeordnet ist,
wobei das Schaltelement (6) einen Steuereingang (8) aufweist,
wobei der Steuereingang (8) mit einem Kontaktelement (10) das Steuermoduls (1) verbunden ist,
wobei das Schaltelement (6) die Stromversorgungsleitung (5) schließt, wenn ein aktivierendes Steuersignal an dem Steuereingang (8) anliegt,
wobei das Schaltelement (6) die Stromversorgungsleitung (5) unterbricht, wenn kein aktivierendes Steuersignal an dem Steuereingang (8) anliegt,
wobei das Steuersignal das Steuersignal eines Druckers ist, dass dieser vor Beginn eines Datenaustauschs zwischen Drucker und Steuermodul abgibt.

## Claims

1. Control module (1) for attachment to a consumables cartridge, comprising
• a memory component (3) comprising a control logic unit and memory cells,
• contact elements (10, 11, 13, 14) which are connected to the memory component (3) and can be connected to printer contacts,
**characterized by**
at least one switch element (6) which Is arranged in a power supply line (5) between a power storage device (7) and the memory component (3),
the switch element (6) having a control input (8),
the control input (8) being connected to a contact element (10) of the control module (1),
the switch element (6) being designed to close the power supply line (5) when an activating control signal is applied to the control input (8),
the switch element (6) being designed to interrupt the power supply line (5) when no activating control signal is applied to the control Input (8),
the control signal being the control signal of a printer which emits said control signal before a data exchange between the printer and the control module has begun,

2. Control module according to claim 1, **characterized In that** the power storage device (7) is a battery.

3. Control module according to claim 1, **characterized in that** the power storage device (7) is rechargeable.

4. Control module according to claim 1, **characterized in that** the switch element (6) is connected to a timing circuit (D, C, R1, R2).

5. Control module according to claim 1, **characterized in that** the control module (1) has a power generation device.

6. Consumables cartridge (100) to which a control module (1) is attached, comprising
• a memory component (3) comprising a control logic unit and memory cells,
• contact elements (10, 11, 13, 14) which are connected to the memory component (3) and can be connected to printer contacts,
**characterized by**
at least one switch element (6) which is arranged in a power supply line (5) between a power storage device (7) and the memory component (3),
the switch element (6) having a control Input (8),
the control input (8) being connected (1) to a contact element (10) of the control module,
the switch element (6) closing the power supply line (5) when an activating control signal is applied to the control input (8),
the switch element (6) interrupting the power supply line (5) when no activating control signal is applied to the control input (8),
the control signal being the control signal of a printer which emits said control signal before a data exchange between the printer and the control module has begun.

## Revendications

1. Module de commande (1) destiné à être fixé à une cartouche de consommable, comportant
• un composant accumulateur (3) comportant une logique de commande et des cellules accumulatrices,
• des éléments de contact (10, 11, 13, 14) qui sont reliés au composant accumulateur (3) et qui peuvent être connectés aux contacts d'Imprimante,
**caractérisé par**
au moins un élément de commutation (6) qui est disposé dans une ligne d'alimentation en énergie (5) entre un accumulateur d'énergie (7) et le composant accumulateur (3),
l'élément de commutation (6) présentant une entrée de commande (8), l'entrée de commande (8) étant reliée à un élément de contact (10) du module de commande (1),
l'élément de commutation (6) étant configuré pour fermer la ligne d'alimentation en énergie (5) lorsqu'un signal de commande d'activation est appliqué à l'entrée de commande (8),
l'élément de commutation (6) étant configuré pour interrompre la ligne d'alimentation en énergie (5) lorsqu'aucun signal de commande d'activation n'est appliqué à l'entrée de commande (8),
le signal de commande étant le signal de commande d'une imprimante, que celle-ci émet avant le début d'un échange de données entre l'imprimante et le module de commande.

2. Module de commande selon la revendication 1, **caractérisé en ce que** l'accumulateur d'énergie (7) est une batterie.

3. Module de commande selon la revendication 1, **caractérisé en ce que** l'accumulateur d'énergie (7) est conçu pour être rechargeable.

4. Module de commande selon la revendication 1, **caractérisé en ce que** l'élément de commutation (6) est connecté à un circuit de minuterie (D, C, R1, R2).

5. Module de commande selon la revendication 1, **caractérisé en ce que** le module de commande (1) présente un dispositif de génération d'énergie.

6. Cartouche de consommable (100) à laquelle est fixé un module de commande (1), comportant
• un composant accumulateur (3) comportant une logique de commande et des cellules accumulatrices,
• des éléments de contact (10, 11, 13, 14) qui sont reliés au composant accumulateur (3) et qui peuvent être connectés aux contacts d'imprimante,
**caractérisée par**
au moins un élément de commutation (6) qui est disposé dans une ligne d'alimentation en énergie (5) entre un accumulateur d'énergie (7) et le composant accumulateur (3),
l'élément de commutation (6) présentant une entrée de commande (8), l'entrée de commande (8) étant reliée à un élément de contact (10) du module de commande (1),
l'élément de commutation (6) fermant la ligne d'alimentation en énergie (5) lorsqu'un signal de commande d'activatlon est appliqué à l'entrée de commande (8), l'élément de commutation (6) interrompant la ligne d'alimentation en énergie (5) lorsqu'aucun signal de commande d'activation n'est appliqué à l'entrée de commande (8),
le signal de commande étant le signal de commande d'une imprimante, que celle-ci émet avant le début d'un échange de données entre l'imprimante et le module de commande.
